# EUROPÄISCHE PATENTSCHRIFT

(11) **EP 1 322 003 B1**
(45) Veröffentlichungstag und Bekanntmachung des Hinweises auf die Patenterteilung: **26.10.2005**
(21) Anmeldenummer: 02024079.2
(22) Anmeldetag: 29.10.2002
(51) Int. Cl.: H01R 33/02, H01R 33/09

(54) **Fassung für Hochvoltlampen**
High voltage lamp holder
Douille de lampe haute tension

(30) Priorität: 21.12.2001 DE 10163057
(43) Veröffentlichungstag der Anmeldung: 25.06.2003
(73) Patentinhaber: BJB GmbH & Co. KG, 59755 Arnsberg (DE)
(72) Erfinder: Henrici, Dieter, Dipl.-Ing., 59757 Arnsberg (DE); Lingemann, Erwin, 59757 Arnsberg (DE)
(74) Vertreter: Ostriga, Sonnet, Wirths & Roche

(56) Entgegenhaltungen:
- EP-A- 0 453 640
- EP-A- 0 778 639
- EP-A- 1 045 198
- EP-A- 1 045 475
- DE-U- 20 100 762
- FR-A- 2 702 890
- US-A- 3 500 105
- US-A- 4 256 989
- US-A- 4 596 433
- US-A- 5 263 881
- US-A- 6 075 318
- US-A1- 2001 000 766

## Beschreibung

Die Erfindung betrifft eine Lampenfassung, insbes. Fassung für Hochvoltlampen, umfassend einen zur Aufnahme des Lampensockels bestimmten Fassungsstein aus hochtemperaturbeständigem Isolierstoff mit darin angeordneten elektrischen Kontakten und eine den Fassungsstein zumindest teilweise umschließende Aufnahmehülse, wobei Fassungsstein und Aufnahmehülse über korrespondierende Kupplungsorgane miteinander steckverbindbar sind.

Durch druckschriftlich nicht belegbare offenkundige Vorbenutzung ist eine derartige Lampenfassung bekannt. An der mit einem Außengewinde zur Anbringung eines Befestigungsschraubringes ausgerüsteten Aufnahmehülse stehen an ihrem zur Lampe weisenden Stirnende in diametral gegenüberliegender sowie stoffschlüssiger Anordnung zwei federnde Rasthaken ab, die an ebenfalls einander gegenüberliegenden Schultern des axial mit der Aufnahmehülse gekuppelten Fassungssteins anrasten können.

Möglicherweise aufgrund der Auswahl für den Kunststoff der Aufnahmehülse führt diese Rastverbindung in der Praxis zu einer extrem spielbehafteten Aufnahme des Fassungssteins in der Aufnahmehülse. Aufgrund der funktionsbedingt weit vorragenden Rastzapfen überfängt die Aufnahmehülse den Fassungsstein auch nur in einem unteren Bereich.

Ebenfalls durch offenkundige Vorbenutzung ist eine andere Ausführungsform bekannt, bei der die Aufnahmehülse haubenartig ausgebildet ist und an zwei diametral gegenüberliegenden Seiten jeweils eine aus dem Mantel der Hülse freigeschnittene Federzunge aufweist. Die Haube übergreift den Fassungsstein bis auf wenige Millimeter vollständig in Axialrichtung. Die Funktionsweise ist derjenigen der eingangs beschriebenen Fassung ähnlich, denn auch die mantelintegrierten Rastorgane spreizen sich hier beim axialen Zusammenstecken von Fassungsstein und Aufnahmehülse vorübergehend nach auswärts, um sodann in die Raststellung zurückzufedern.

Halogenlampen, für die die erfindungsgemäße Fassung hauptsächlich bestimmt ist, weisen hohe Betriebstemperaturen auf und erfordern deshalb hochtemperaturbeständige Werkstoffe für die Fassungsteile. Üblicherweise ist der Fassungsstein aus Keramik oder Porzellan hergestellt und die Aufnahmehülse aus einem sehr maßhaltigen thermoplastischen Kunststoff wie PPS (Polyphenylsulfid) oder LCP (Liquid Crystal Polymer). Insbesondere der letztgenannte Werkstoff LCP ist aufgrund seiner hohen Temperaturbelastbarkeit bis 270°C und darüber hervorragend geeignet für die Aufnahmehülse.

Auch die Gewindehaube, wie sie oben im Zusammenhang mit dem zweiten bekannten Beispiel nach dem Stand der Technik erläutert wurde, besteht aus LCP. Werkstücke aus LCP sind aufgrund des relativ spröden Werkstoffes bruchgefährdet.

Fassungen mit Aufnahmehülsen des an erster Stelle genannten Standes der Technik mit weit vorragenden Rastzungen würden sich vermutlich aus LCP nicht sinnvoll herstellen lassen, da die jederzeitige Gefahr des Abbrechens der Rasthaken schon bei der Montage besteht. Die Integration der federnden Rasthaken in den Mantel der haubenartigen Aufnahmehülse nach dem an zweiter Stelle geschilderten Stand der Technik ist demgegenüber schon günstiger. Gleichwohl besteht auch hier die Gefahr, dass die Rastfedern abreißen können, insbesondere dann, wenn mit Hilfe eines Werkzeugs Fassungsstein und Aufnahmehülse wieder voneinander getrennt werden sollen, was insbesondere bei Reparaturarbeiten erforderlich ist.

Zudem kann die Hülse, speziell wie bei der zweiten bekannten Vorbenutzung beschrieben, eine elektrisch isolierende Funktion haben. Alle Durchbrechungen oder Öffnungen zur Ausbildung der freigeschnittenen Federzungen wirken sich somit nachteilig aus.

Der vorliegenden Erfindung liegt nunmehr die Aufgabe zugrunde, eine Lampenfassung der eingangs als bekannt vorausgesetzten Art in geschickter Weise so fortzubilden, dass die genannten Probleme vermieden werden. Insbesondere soll die Lampenfassung so ausgebildet sein, dass die Gefahr einer Beschädigung von Fassungsteilen weitestgehend vermieden ist.

Die Erfindung löst diese Aufgabe durch die Merkmale des Anspruches 1 und ist dementsprechend dadurch gekennzeichnet, dass die Kupplungsorgane nach Art einer Bajonettverriegelung ausgebildet sind, und wenigstens einen in der Aufnahmehülse ausgebildeten, radial einwärts gerichteten Nocken und am Fassungsstein eine Anlageschulter für die Unterfläche des Nockens aufweisen, so dass nach axialem Zusammenfügen und einer relativen Umfangsdrehung Fassungsstein und Aufnahmehülse in Kupplungsstellung gelangen, und dass die Kupplungsstellung durch wenigstens eine formschlüssig wirkende Rückdrehsicherung verriegelbar ist, die bei der Umfangsdrehung selbsttätig in Wirkstellung gelangt.

Das Prinzip der Erfindung beruht demnach im wesentlichen darauf, dass anstelle einer rastenden Steckverbindung eine bajonettartige Verriegelung erfolgt, die zwar hohe Axialkräfte vertragen kann, welche sich aber nicht in solchen Kräften äußern, die zu einer Beschädigung oder gar Zerstörung der Aufnahmehülse führen können. Dank der Bajonettverriegelung können die beiden Bauteile - die Aufnahmehülse und der Fassungsstein - praktisch kraftfrei in Axialrichtung zusammengeführt und sodann ebenfalls kraftfrei oder unter nur geringem Kraftaufwand umfänglich verdreht werden. Dabei wird eine Rückdrehsicherung wirksam, die die nach der bajonettartigen Kupplungsbewegung zusammengesetzten Teile der Fassung sicher in dieser Position hält.

Nach dem erfindungsgemäßen Vorschlag benötigt die Aufnahmehülse keine federnden Zungen, also keine vorstehenden Teile und auch keine aus dem Mantel ausgeschnittenen Teile, die leicht beschädigt werden oder abreißen können.

Grundsätzlich ist es im Zusammenhang mit Lampenfassung bekannt, bajonettartige Verriegelungen vorzunehmen. Diesbezüglich zeigt beispielsweise EP 0 453 640 A2 die seit etlichen Jahrzehnten bekannte klassische Bajonett-Lampenfassung. Dabei sind am metallischen Sockel der Lampe zwei einander diametral gegenüberliegende und radial nach auswärts gerichtete Stifte vorhanden, die in entsprechende Bajonett-Kulissen einer metallischen Hülse der Lampenfassung eingesetzt werden. Mit der vorliegenden Erfindung hat dies nichts zu tun, zumal EP 0 453 640 A2 in keiner Weise auf die Problematik empfindlicher Kunststoffe eingeht und auch nicht die Anordnung eines Fassungssteins in einer Kunststoffhülse betrifft. Schon deshalb konnte dieser Stand der Technik dem Fachmann keine Veranlassung geben, Merkmale einer metallische Bajonett-Kupplung zur Lösung spezifischer Kunststoff-Probleme für die Verbindung einer aus Kunststoff bestehenden Lampenfassung mit einer dieser aufnehmenden Kunststoff-Hülse heranzuziehen.

Bevorzugt sind die Kupplungsmittel vollständig im Überdeckungsbereich von Aufnahmehülse und Fassungsstein angeordnet, und die Aufnahmehülse weist einen vollständig geschlossenen sowie vorsprungfreien Mantel auf. Dadurch, dass der Mantel der Aufnahmehülse geschlossen sein kann, ist er einerseits insgesamt sehr stabil, andererseits ist man in der Gestaltung des Fassungssteins und der darin bzw. daran anzuordnenden Kontakte freier, da die in sich geschlossene Hülse von sich aus einen wesentlichen Beitrag zur Einhaltung der erforderlichen elektrischen Isolierung leistet, die durch Einschnitte im Hülsenmantel beeinträchtigt sein können bzw. konstruktive Abhilfe-Maßnahmen am Fassungsstein erfordern würden.

Nach einem weiteren Vorschlag ist die Anlageschulter einer Einstecknut für den Nocken in Umfangsrichtung unmittelbar benachbart angeordnet. Hieraus ergibt sich neben baulicher Einfachheit als Vorteil, dass die Umfangsdrehung der Bajonettverriegelung einen nur kurzen Umfangsweg erfordert.

Des weiteren ist entsprechend einem Ausführungsbeispiel vorgesehen, dass die Rückdrehsicherung von mindestens einem Nockenpaar gebildet ist, das je einen an der Innenfläche der Aufnahmehülse und an der Außenfläche des Fassungssteins angeformten Nocken aufweist, die einander in Radialrichtung überlappen. Während der Umfangsdrehung gelangen diese Nocken also gegeneinander und aneinander vorbei, was dadurch möglich ist, dass aufgrund der zumindest begrenzten Elastizität der Aufnahmehülse diese kurzfristig nach außen ausweichen kann.

Damit bei der Verriegelung von Fassungsstein und Aufnahmehülse nur geringe Kräfte auftreten, wohingegen eine Rückdrehung verhindert werden soll, sieht die Erfindung des weiteren vor, dass die Nocken in Richtung der Umfangsdrehung flache Flanken mit Gleitschrägen und entgegen dieser Umfangsdrehung steile Rückhalteflanken aufweisen. Damit ist sichergestellt, dass die einmal in Bajonettverriegelungslage gesteckten und verdrehten Fassungsbauteile sich nicht unbeabsichtigt wieder voneinander lösen können, es sei denn, willentlich mit Hilfe eines Werkzeugs, z.B. für Reparaturzwecke.

Formtechnisch günstig ist es, wenn der Nocken am Fassungsstein von einem Abschnitt der seitlichen Begrenzung der Einstecknut ausgebildet ist, so dass diese seitliche Begrenzung also selbst den Nocken bereitstellt.

Schließlich kann die Aufnahmehülse in an sich bekannter Weise als Gewindeschraubhülse mit einem Außengewinde zur Anbringung eines Befestigungs-Schraubringes ausgebildet sein. Bei der Fassung entsprechend der Erfindung ist im übrigen daran gedacht, dieses Gewinde so klein wie möglich zu halten. Demzufolge ist die Fassung des weiteren gekennzeichnet durch ein Außengewinde der Dimension 20,8 x 2 mm. Ein solches Gewinde ist bekannt bei Aufnahmehülsen für Niedervolt-Lampenfassungen.

Im übrigen versteht sich die Erfindung am besten anhand der nachfolgenden Beschreibung eines Ausführungsbeispiels unter Bezugnahme auf die beiliegenden Zeichnungen. In den Zeichnungen zeigen:
- Fig. 1: eine Lampenfassung mit Fassungsstein und Aufnahmehülse in Explosionsdarstellung,
- Fig. 2: eine Aufsicht auf die beiden Fassungsteile der Fig. 1 in lediglich zusammengesteckter Zuordnung und
- Fig. 3: eine Ansicht entsprechend Fig. 2, jedoch in der umfangsverdrehten Verriegelungsposition.

Eine insgesamt mit 10 bezeichnete Lampenfassung für eine nicht dargestellte Hochvoltlampe besteht im wesentlichen aus einem ggf. zweiteiligen Fassungsstein 11 und einer diesen zumindest größtenteils umschließenden Aufnahmehülse 12, die in der Praxis häufig auch als Haube bezeichnet wird.

Der Fassungsstein 11 besteht, wie auch die Aufnahmehülse 12, aus hochtemperaturbeständigem Material. Am geeignetsten sind Keramik oder Porzellan für den Fassungsstein 11 und ein thermoplastischer Kunststoff wie beispielsweise PPS oder LCP für die Aufnahmehülse 12.

Innerhalb des Fassungssteins 11 befinden sich nicht dargestellte Kontakte zum Anschluss der beiden für den Betrieb der Lampe benötigten Leiter und zu deren elektrischer Verbindung mit den Lampenkontakten. Außerdem enthält ein Fassungsstein 11 noch Haltefedern 13, die am Lampensockel angreifen und die Lampe festhalten. Mit 14 ist die Einstecköffnung im Fassungsstein 11 für den Lampensockel bezeichnet.

Die Aufnahmehülse 12 weist ein Außengewinde 15 der Dimension 20,8 x 2 mm auf. Dieses Gewinde dient zum Aufschrauben eines Schraubringes, mit dessen Hilfe nicht dargestellte Leuchtenteile wie Gläser oder Lampenschirme in bekannter Weise an einem Beleuchtungsgerät befestigt werden können.

Die Aufnahmehülse 12 hat die Aufgabe, den Fassungsstein 11 möglichst fest am Beleuchtungsgerät zu halten. Hierzu weisen die beiden Bauteile 11 und 12 korrespondierende Kupplungsorgane auf, die nach Art einer Bajonettverriegelung gestaltet sind.

Im einzelnen ist in einander gegenüberliegender Anordnung an der Innenmantelfläche 16 der Aufnahmehülse 12 jeweils ein Nocken 17 angeformt, der an seiner Unterseite eine im wesentlichen plane Rückhaltefläche 19 aufweist.

Jedem der im wesentlichen radial nach einwärts vorragenden Nocken 17 der Aufnahmehülse 12 ist gegenüberliegend an einander gegenüberliegenden Außenseitenwänden des Fassungssteins 11 jeweils eine Einstecknut 20 zugeordnet. Dieser Einstecknut 20 in Umfangsrichtung unmittelbar benachbart ist eine Anlageschulter 21 vorgesehen, die mit der Rückhaltefläche 19 des Nockens 17 korrespondiert, wenn der Nocken 17 durch die Einstecknut 20 hindurch gesteckt ist (Pfeil S) und der Fassungsstein 11 relativ zur Aufnahmehülse 12 eine geringe Umfangsdrehung (Pfeil D) erfahren hat.

Fig. 2 zeigt die relative Zuordnung von Fassungsstein 11 und Aufnahmehülse 12 in der Position, in der sie axial ineinandergeschoben werden können, die beiden Nocken 17 also mit den beiden Einstecknuten 20 fluchten.

Fig. 3 zeigt den Fassungsstein 11 von Fig. 2 nach einer geringen Verdrehung im Uhrzeigersinn sowie die Überdeckung der nockenseitigen Unterfläche 19 mit der Rückhaltefläche 21 des Fassungssteins 11. In Axialrichtung sind die beiden Teile 11 und 12 nunmehr gehalten, können also nicht mehr voneinander gelöst werden, es sei denn, durch Rückdrehung.

Eine solche Rückdrehung verhindert eine Rückdrehsicherung, die radial einwärts von der Innenmantelfläche 16 der Aufnahmehülse 12 vorragende Nocken 22 und jeweils eine nach außen vorspringende Nase 23 am Fassungsstein umfasst. Die Nase 23 ist dabei zugleich eine Begrenzungswand der Einstecknut 20. Dem aufnahmehülsenseitigen Nocken 22 steht in der Einführstellung nach Fig. 2 eine Mantelnut 24 am Fassungsstein gegenüber.

Wie Fig. 2 zeigt, stehen sich die Nocken 22 und 23 in der Einsteckstellung von Fassungsstein 11 und Aufnahmehülse 12 mit einer Schrägflächenpaarung 25/26 gegenüber. Ein Verdrehen des Fassungssteins 11 aus der Position nach Fig. 2 im Uhrzeigersinn in die Position nach Fig. 3 lässt also die beiden sich in Radialrichtung überlappenden Nocken 22 und 23 relativ leicht aneinander vorbeigleiten, wobei der Mantel 12a der Aufnahmehülse 12 elastisch nach außen auffedert.

In der in Fig. 3 wiedergegebenen Riegelposition stehen sich wesentlich steilere Flächenpaarungen 27/28 gegenüber, die im wesentlichen jeweils radial angeordnet sind, so dass ein Rückdrehen des Fassungssteins 11 aus der Position nach Fig. 3 entgegen dem Uhrzeigersinn nicht möglich ist, es sei denn, unter Zuhilfenahme eines den Mantel 12a der Aufnahmehülse 12 im Bereich des Nockens 22 aufweitenden Werkzeugs.

Beim Ausführungsbeispiel ist der Nocken 17 an einer Rippe 18 angeformt, die auf vorteilhafte Weise den Mantel 12a der Aufnahmehülse 12 verstärkt bzw. versteift.

Hervorzuheben ist, dass - zumindest im Überdeckungsbereich mit dem Fassungsstein 11 - der Mantel 12a der Aufnahmehülse 12 geschlossenwandig ausgebildet ist, also weder Einschnitte noch Ausschnitte aufweist. Die Rastorgane, also insbesondere die Nocken 17 und 22, sind nicht als federnde Zungen an der Aufnahmehülse 12 ausgearbeitet. Ein elastisches Verhalten von dem Werkstoff der Aufnahmehülse 12 lediglich im Bereich des nur wenige Zehntel Millimeter erhabenen Nockens 22 verlangt. Diese elastische Verformung tritt nur einmal beim Zusammendrehen der Bauteile 11 und 12 auf, wohingegen die Verbindung im Betriebszustand praktisch kraftfrei ist, sieht man vielleicht davon ab, dass ein gewisser Reib- oder Klemmschluss der beiden angrenzenden Flächen 19 und 21 wünschenswert sein kann.

Insgesamt ist damit ersichtlich, dass die Aufnahmehülse 12 keinen besonderen Kräften ausgesetzt ist und demzufolge auch nicht der Gefahr einer Beschädigung oder gar Zerstörung unterliegt, wenn sie aus einem spröden Werkstoff, wie z.B. PPS oder LCP besteht.

## Patentansprüche

1. Lampenfassung (10), insbes. Fassung für Hochvoltlampen, umfassend einen zur Aufnahme des Lampensockels bestimmten Fassungsstein (11) aus hochtemperaturbeständigem Isolierstoff mit darin angeordneten elektrischen Kontakten und eine den Fassungsstein (11) zumindest teilweise umschließende Aufnahmehülse (12), wobei Fassungsstein (11) und Aufnahmehülse (12) über korrespondierende Kupplungsorgane miteinander steckverbindbar sind, **dadurch gekennzeichnet, dass** die Kupplungsorgane nach Art einer Bajonettverriegelung ausgebildet sind, und wenigstens einen in der Aufnahmehülse (12) ausgebildeten, radial einwärts gerichteten Nocken (17) und am Fassungsstein (11) eine Anlageschulter (21) für die Unterfläche (19) des Nockens (19) aufweisen, so dass nach axialem Zusammenfügen und einer relativen Umfangsdrehung (Pfeil D) Fassungsstein (11) und Aufnahmehülse (12) in Kupplungsstellung gelangen, und dass die Kupplungsstellung durch wenigstens eine formschlüssig wirkende Rückdrehsicherung verriegelbar ist, die bei der Umfangsdrehung selbsttätig in Wirkstellung gelangt.

2. Fassung nach Anspruch 1, **dadurch gekennzeichnet, dass** die Kupplungsorgane (17, 21) vollständig im Überdeckungsbereich von Aufnahmehülse (12) und Fassungsstein (11) angeordnet sind.

3. Fassung nach Anspruch 1 oder 2, **dadurch gekennzeichnet, dass** die Aufnahmehülse (12) einen vollständig geschlossenen sowie vorsprung- und ausschnittsfreien Mantel (12a) aufweist.

4. Fassung nach Anspruch 1, **dadurch gekennzeichnet, dass** die Anlageschulter (21) einer Einstecknut (20) für den Nocken (17) in Umfangsrichtung unmittelbar benachbart angeordnet ist.

5. Fassung nach Anspruch 1, **dadurch gekennzeichnet, dass** die Rückdrehsicherung von mindestens einem Nockenpaar (22/23) gebildet ist, das je einen an der Innenfläche (16) der Aufnahmehülse (12) und an der Außenfläche des Fassungssteins (11) angeformten Nocken (22: 23) mit radialer Überlappung umfasst.

6. Fassung nach Anspruch 5, **dadurch gekennzeichnet, dass** die Nocken (22; 23) in Richtung der Umfangsdrehung (Pfeil D) flache Flanken mit Gleitschrägen (25, 26) und entgegen dieser Umfangsdrehung steile Rückhalteflanken (27, 28) aufweisen.

7. Fassung nach Anspruch 6, **dadurch gekennzeichnet, dass** der Nocken (23) am Fassungsstein (11) von einem Abschnitt der seitlichen Begrenzung der Einstecknut (20) ausgebildet ist.

8. Fassung nach einem der vorhergehenden Ansprüche, **dadurch gekennzeichnet, dass** die Aufnahmehülse (12) als Gewindeschraubhülse mit einem Außengewinde (15) zur Anbringung eines Befestigungs-Schraubringes ausgebildet ist.

9. Fassung nach Anspruch 7, **gekennzeichnet durch** ein Außengewinde (15) der Dimension 20,8 x 2 mm.

## Claims

1. Lamp holder (10), in particular holder for high-voltage lamps, comprising a bulb holder block (11) made of high temperature resistant insulating material for holding the bulb base and having electrical contacts arranged therein, and a receptacle sleeve (12) at least partially surrounding the bulb holder block (11), the bulb holder block (11) and the receptacle sleeve (12) being connectable in a plug-in manner by means of corresponding coupling elements, **characterised in that** the coupling elements are configured in the manner of a bayonet locking arrangement and include at least one radially inwardly directed cam (17) formed in the receptacle sleeve (12) and an abutment shoulder (21) on the bulb holder block (11) for abutting the underside (19) of the cam (19), so that after being axially joined together and rotated circumferentially relative to one another (arrow D) the bulb holder block (11) and the receptacle sleeve (12) attain the coupled position, and **in that** the coupled position is lockable by at least one positively acting return-rotation lock which moves automatically to the effective position upon the circumferential rotation.

2. Holder according to claim 1, **characterised in that** the coupling elements (17, 21) are arranged entirely within the area of overlap of the receptacle sleeve (12) and the bulb holder block (11).

3. Holder according to claim 1 or 2, **characterised in that** the receptacle sleeve (12) has a completely continuous shell (12a) which is free of projections and cut-out portions.

4. Holder according to claim 1, **characterised in that** the abutment shoulder (21) is arranged directly adjacent in the circumferential direction to an insertion groove (20) for the cam (17).

5. Holder according to claim 1, **characterised in that** the return-rotation lock is formed by at least one pair of cams (22/23) which include in each case a cam (22) moulded to the inner face (16) of the receptacle sleeve (12) and a cam (23) moulded to the outer face of the bulb holder block (11), said cams (22, 23) overlapping radially.

6. Holder according to claim 5, **characterised in that** the cams (22; 23) have shallow flanks with slide ramps (25, 26) in the direction of circumferential rotation (arrow D) and steep retaining flanks (27, 28) in the direction opposite to this circumferential rotation.

7. Holder according to claim 6, **characterised in that** the cam (23) on the bulb holding block (11) is formed by a section of the lateral boundary of the insertion groove (20).

8. Holder according to any one of the preceding claims, **characterised in that** the receptacle sleeve (12) is configured as a threaded sleeve with an external thread (15) for mounting a threaded fixing ring.

9. Holder according to claim 7, **characterised by** an external thread (15) having the dimensions 20.8 x 2 mm.

## Revendications

1. Monture pour lampe (10), en particulier, monture pour lampes à haute tension, comprenant un coulisseau de monture (11), conçu pour recevoir le socle de lampe et réalisé en un matériau isolant résistant aux hautes températures, avec des contacts électriques y étant disposés et une gaine de logement (12), entourant au moins partiellement le coulisseau de monture (11), le coulisseau de monture (11) et la gaine de logement (12) étant susceptibles d'être reliés ensemble par enfichage, par l'intermédiaire d'organes d'accouplement correspondants, **caractérisée en ce que** les organes d'accouplement sont réalisés à la manière d'un verrouillage à baïonnette et présentent au moins un ergot (17) orienté radialement vers l'intérieur réalisé dans la gaine de logement (12) et, sur le coulisseau de monture (11), un épaulement d'appui (21) pour la face inférieure (19) de l'ergot (17), de manière que, après assemblage axial et rotation périphérique relative (flèche D), le coulisseau de monture (11) et la gaine de logement (12) arrivent en position d'accouplement, et **en ce que** la position d'accouplement est verrouillable au moyen d'au moins une sécurité de rotation inverse, agissant par une liaison à ajustement de forme, arrivant en position active automatiquement lors de la rotation périphérique.

2. Douille selon la revendication 1, **caractérisée en ce que** les organes d'accouplement (17, 21) sont disposés complètement dans la zone de recouvrement entre gaine de logement (12) et coulisseau de douille (11).

3. Douille selon la revendication 1 ou 2, **caractérisée en ce que** la gaine de logement (12) présente une enveloppe (12a), complètement fermée ainsi qu'exempte de saillie et de découpure.

4. Douille selon la revendication 1, **caractérisée en ce que** l'épaulement d'appui (21) est disposé de façon directement voisine, en direction périphérique, d'une rainure d'enfichage (20) pour l'ergot (17).

5. Douille selon la revendication 1, **caractérisée en ce que** la sécurité de rotation inverse est formée par au moins une paire d'ergots (22/23), comprenant respectivement des ergots (22:23) formés d'un seul tenant sur la face intérieure (16) de la gaine de logement (12) et la face extérieure du coulisseau de douille (11), avec un chevauchement radial.

6. Douille selon la revendication 5, **caractérisée en ce que** les ergots (22 ; 23) présentent, dans la direction de la rotation périphérique (flèche D) des flancs plats, munis de chanfreins de glissement (25, 26), et des flancs de retenue (27, 28) à pente raide, orientés à l'encontre de cette rotation périphérique.

7. Douille selon la revendication 6, **caractérisée en ce que** l'ergot (23) prévu sur le coulisseau de douille (11) est formé par un tronçon de la limitation latérale de la rainure d'enfichage (20).

8. Douille selon l'une des revendications précédentes, **caractérisée en ce que** la gaine de logement (12) est réalisée sous la forme de gaine à vissage, munie d'un filetage extérieur (15) pour adjoindre une bague de fixation par vissage.

9. Douille selon la revendication 7, **caractérisée par** un filetage extérieur (15) de dimension 20,8 x 2 mm.
